# EUROPÄISCHE PATENTSCHRIFT

(11) **EP 0 396 133 B1**
(45) Veröffentlichungstag und Bekanntmachung des Hinweises auf die Patenterteilung: **01.09.1993**
(21) Anmeldenummer: 90108366.7
(22) Anmeldetag: 03.05.1990
(51) Int. Cl.: A63C 5/03

(54) **Snowboard-Platten-Auslösebindung**
Releasable snowboard binding with a plate
Fixation déclenchable de snowboard, comportant une plaque

(30) Priorität: 04.05.1989 CH 1675/89
(43) Veröffentlichungstag der Anmeldung: 07.11.1990
(73) Patentinhaber: Meyer, Urs P., CH-8122 Pfaffhausen (CH)
(72) Erfinder: Meyer, Urs P., CH-8122 Pfaffhausen (CH)
(74) Vertreter: Scheidegger, Werner & Co.

(56) Entgegenhaltungen:
- AT-B- 361 817
- DE-A- 2 511 571
- FR-A- 2 618 688
- US-A- 4 728 116

## Beschreibung

Die Erfindung betrifft eine Snowboard Platten-Auslösebindung mit einer mit dem Schuh verbindbaren und mit einem Kupplungs-Mechanismus versehenen, mobilen Platte, welche mit einer auf dem Snowboard montierbaren Verankerung verbindbar ist und bei verletzungsträchtigen Kräften ausklinkt.

Obwohl bekannt ist, dass im noch jungen Snowboard-Sport viele Sturz-Verletzungen, besonders an Füssen und Beinen auftreten, weil die vorwiegend jungen Benützer mit Vorliebe gewagte Manöver ausführen und weil die Snowboards generell länger und schneller geworden sind, gibt es heute noch keine Sicherheits-Auslösebindung für Snowboards auf dem Markt, welche den Fuss bei übermässigen Torsions- und Abkipp-Kräften in allen Richtungen freigibt, und welche die Test-Anforderungen und Sicherheits-Normen der führenden behördlichen Sicherheits-Institute, wie TüV (BRD) und BfU (CH) oder dergleichen bestanden hat.

Die meisten Snowboards sind gegenwärtig mit sogenannten Soft- oder Schnallen-Bindungen ausgerüstet, mit welchen vorwiegend Bergschuhe oder Après-Skistiefel verwendet werden. Immer mehr kommen aber neuerdings die sogenannten Plattenbindungen auf, welche für Skischuhe mit normierten Sohlen für Sohlenhalter-Befestigung vorgesehen sind. Beide dieser Bindungs-Kategorien sind jeweils fest mit dem Snowboard verschraubt und geben den Fuss beim Sturz nicht frei. Da Snowboards generell dünner sind als Skis, können für die Bindungs-Montage nur relativ kurze Schrauben von geringer Ausreiss-Resistenz verwendet werden. Infolge der praktisch rigiden Bindungs-Montage sowie des quer auf dem Snow-board stehenden Fusses resultieren schon bei normaler Fahrweise enorm hohe Ausreisskräfte, und zwar besonders durch die seitlichen Kipp-Bewegungen des Fusses. Dabei kommt es recht oft vor, dass Bindungen schon bei normaler Fahrt, ohne Sturz ausreissen oder Schuhhalterungen abreissen. Solche Vorfälle sind von den Fahrern äusserst gefürchtet, weil nach dem Ausreissen einer Bindung meistens ein Mehrfach-Vorwärts-Drehsturz folgt, bei welchem der immer noch mit dem Snowboard verbundene Fuss so hohen Kräften ausgesetzt wird, dass schwere Verletzungen resultieren. Auf ein Ausreissen auch der zweiten Bindung kann der stürzende Fahrer kaum hoffen, denn gegenüber den in solchen Fällen meistens resultierenden Torsionskräften sind auch noch relativ schwache Schrauben-Verbindungen sehr resistent.

Es gibt diverse Gründe, weshalb es noch keine allseits auslösenden Sicherheitsbindungen mit Prüfungs-Attest eines führenden Sicherheits-Institutes auf . dem Markt gibt. Die heute üblichen Skibindungen mit separatem Vorderbacken für Torsions-Auslösung und Fersenautomat für Hub-Auslösung sind jedenfalls untauglich für Snowboards, weil sie einerseits keine seitliche Abkipp-Auslösung bieten und anderseits weil die Bindungsteile vorne und hinten weit über die Schuhsohle hinausragen, wo sie bei Kurvenfahrt mit dem Snowboard den Boden streifen würden.

Aus AT-B-361 817 geht eine Ski-Sicherheitsbindung hervor, deren Aufbau Merkmale aufweist, die in die richtige Richtung weisen. Allerdings würde sich diese Bindung nicht für Snowboards eignen, da die Platte nicht am zentralen Block geführt, sondern nur daran gehalten ist. Trotz der übermässigen Dicke bzw. Höhe der Bindung würde sie sich für die bei Snowboards auftretenden Kräfte nicht eignen und die eigentlichen Probleme nicht lösen (fehlende Führung am zentralen Block; Unmöglichkeit eine durchgehend offene Zentralbohrung in der Platte vorzusehen; geschwächter Platten-Mittelteil trotz relativer Dicke).

Die Entwicklung völlig neuartiger Bindungs-Systeme, wie hier erforderlich, ist technisch schwierig, aufwendig und kostspielig. Bei dem heute doch noch relativ kleinen Snowboard-Markt erachten dies die führenden Skibindungs-Marken noch als zu riskant, hier einzusteigen. Einerseits soll die Bindung die Elastizität und Biegelinie des Snowboards nicht negativ beeinflussen, und anderseits dürfen die Bindungs-Funktionen durch die Deformationen der sehr biegeweichen Snowboards nicht nachteilig beeinflusst werden, wie dies bei den heute bekannten Skibindungen praktisch ausnahmslos der Fall wäre.

Die einzige momentan am Markt angebotene Snowboard-Platten-Auslösebindung ist speziell für die Geräte mit erhöhter Platform, Gelenken und 2 Kurzskis entwickelt worden.Diese Bindung löst jedoch nur bei Kipp- und Hub-Bewegungen aus, und eine Torsions-Auslöse-Funktion hat sie nicht, weshalb sie auch kein Tüv-Prüf-Attest erhalten kann.

Trotz nicht vorhandener Auslösefunktion sind die meisten Snowboard-Bindungen recht kompliziert im Aufbau und die Montage erfordert in den meisten Fällen das Bohren von bis zu ca. 40 Löchern im Gerät. Da sich diese genau an den am meisten beanspruchten Stellen des Gerätes, d.h. dort wo die Hauptkräfte angreifen, befinden, resultiert eine bedeutende Reduktion der Bruchfestigkeit. Wenn man dazu noch die Bindung im Winkel verändern oder umstellen möchte, benötigt man zusätzliche Schraubenlöcher, und die Bruchfestigkeit wird weiter reduziert.

Die meisten heutigen Snowboard-Bindungen sind sehr hoch gebaut, besonders die Schnallen-Bindungen, sodass sie beim Verstauen und beim Transporst sehr viel Raum beanspruchen. Für Besitzer von mehreren Snowboards ist es auch kostspielig, für alle Geräte komplette Bindungen anzuschaffen.

Der Erfindung liegt die Aufgabe zugrunde, sämtliche vorgängig aufgeführten Nachteile heute üblicher Bindungs-Systeme für Snowboards weitgehendst zu eliminieren, d.h. namentlich die allgemeine Sicherheit für den Benützer durch allseitige Torsions-, Kipp- und Hub-Auslöse-Funktionen zu gewährleisten, den Ein- und Ausstiegs-Komfort zu erhöhen, die Montage zu vereinfachen, die Festigkeit und die Flexibilität des Wintersport-Gerätes weniger zu beeinträchtigen, das Verstauen und den Transport zu erleichtern, und die individuelle Bindungs-Einstellung allgemein benützerfreundlicher zu gestalten, ohne dabei wesentliche Mehrkosten zu verursachen.

Diese Aufgabe wird durch die in Anspruch 1 angegebenen Massnahmen gelöst. Einzelheiten bevorzugter Weiterbildungen sind in den abhängigen Ansprüchen angegeben.

Im folgenden wird anhand der beiliegenden Zeichnungen ein Ausführungsbeispiel der Erfindung in verschiedenen Varianten näher beschrieben. Es zeigen
Fig. 1 eine Ansicht der Bindung von schräg oben,
Fig. 2 einen vertikalen Längsschnitt,
Fig. 3 einen horizontalen Längsschnitt,
Fig. 4 den prinzipiellen Bewegungsablauf beim Einrasten,
Fig. 5 eine Ansicht von oben einer Spezial-Version mit variabler Geometrie,
Fig. 6 eine Ansicht des Achsstummels,
Fig. 7 ein Horizontal-Querschnitt des Achsstummels auf halber Höhe,
Fig. 8 eine Ansicht der Grundplatte des Achsstummels,
Fig. 9 einen Querschnitt durch ein Ende der Platte,
Fig. 10 einen Druckkolben mit drehbarer Kugelspitze,
Fig. 11 eine Ansicht der Bindung mit Schnallen-Aufsatz.

Die bevorzugte, in den Zeichnungen dargestellte Ausführungsform des Erfindungsgegenstandes hat sich in der Praxis optimal bewährt. Aus Gewischts- und Kostengründen bestehen die mobile Platte 1 und der Spannbügel 4 aus Spritz-Kunststoff , vorzugsweise aus Polyamid. Auch der Achsstummel 2 kann aus hochwertigem Kunststoff gefertigt sein. Infolge dessen hoher, mechanischer Beanspruchung ist dafür aber eher ein metallischer Werkstoff zu empfehlen. Die Sohlenhalter-Bügel 3 sind vorzugsweise aus Stahldraht gefertigt, wie auch die Spiral-Druckfedern 12. Aus metallischem Werkstoff sind vorzugsweise auch sämtliche Schrauben 9, 11 und 17, die Unterlagsscheibe 16, die Grundplatte 14, und die U-förmigen Profile 6.

Die Montage von nur einem einzigen, kompakten Achsstummel 2 pro Bindung auf der Mittellinie des Gerätes 10 ist eindeutig weniger aufwendig und schneller zu bewerkstelligen als die Montage jeder anderen heutigen Bindung, und zwar sowohl mit oder ohne Auslösefunktionen. Vorerst müssen 6 im Kreise angeordnete Schraubenlöcher im Zentrum der gewünschten Bindungs-Position in das Gerät gebohrt werden. Anschliessend werden gleichzeitig die Unterlagsplatte 28 und die unmittelbar darüber liegende Grundplatte 14 mittels sechs Schrauben 17, welche durch die dafür vorgesehenen Löcher 26 in der Grundplatte 14 führen, starr angeschraubt. Der Achsstummel kann mit nur einer Zentral-Verankerungsschraube 9 und der Unterlagsscheibe 16 mit dem Zentralgewinde 21 der Grundplatte verschraubt werden. Eine gegenseitige, radiale Feinverzahnung 20 zwischen der Grundplatte und dem Achsstummel fixiert den Achsstummel in der gewünschten Winkelstellung auf dem Gerät und verhindert ein ungewolltes Verdrehen unter Einwirkung von Torsionskräften. Der Achsstummel hat vorzugsweise eine runde Scheibenform, und an dessen Aussenrand sind gegenüberliegende Einbuchtungen 15 angebracht, in welchen die Druckkolben 13 eingreifen können. Für ein müheloses Einrasten der mobilen Bindungs-Platte 1 sorgen die unmittelbar neben den Einbuchtungen am Aussenrand des Achsstummels angebrachten, segmentförmigen Aussparungen 10 mit horizontalen Führungsrillen 19. Wie in Fig. 4 dargestellt, wird die Platte 1 vor dem Einrasten in derart verdrehter Stellung heruntergedrückt, in welcher die Druckkolben 13 zu den segmentförmigen Aussparungen 10 des Achsstummels zu liegen kommen. Dies geschieht praktisch widerstandslos. Anschliessend muss die Platte lediglich durch eine Drehbewegung noch eingerastet werden, wonach sie sich in der Stellung 1A (Fig. 4) befindet. Bei der Drehbewegung kann die Platte nicht nach oben ausweichen, weil die Druckkolben dabei durch die Führungsrillen 19 geführt sind. Der Widerstand der Drehbewegung beim Einrasten gibt dem Benützer auch einen zuverlässigen Eindruck, ob die Auslösehärte richtig eingestellt ist, weil beim Einrasten der Platte die Druckfeder 12 komprimiert werden muss. Wenn der Benützer die Winkelstellung der Bindung zum Gerät ändern will, muss er lediglich die Zentralverschlussschraube 9 etwas lösen bis die gegenseitige Verzahnung 20 zwischen Grundplatte 14 und Achsstummel 2 nicht mehr ineinander greifen, und, sobald er die neue Stellung gefunden hat, muss er zum Abschluss noch die Zentralverschlussschraube wieder fest anziehen. Bei diesem Vorgang kann die mobile Bindungs-Platte 1 eingerastet bleiben am Achsstummel.

Die in Fig. 1 und 3 dargestellte Grundform der mobilen Bindungs-Platte 1 hat sich in der Praxis gut bewährt. Bei geringer Bauhöhe bietet sie ein optimales Festigkeits/Gewichts-Verhältnis. Die ersichtlichen seitlichen .Ausbuchtungen im Mittelteil bewirken gleichzeitig eine Erhöhung der Festigkeit und Biegesteifigkeit in der am höchsten beanspruchten Zone in der Mitte, sowie eine verbreiterte Abstützung der Platte auf dem Gerät, wodurch der am äusseren Rande der Ausbuchtung liegende seitliche Abkipp-Drehpunkt vom Verankerungs-Zentrum weg weiter nach aussen verlagert wird. Diese Distanz zwischen Verankerungs-Zentrum und Abkipp-Drehpunkt beeinflusst grössteenteils das Verhältnis der Torsions- zur seitlichen Kipp-Auslösung. Bei der in Fig. 5 gezeigten Ausführungsform lässt sich die Platte 1 durch zusätzliche Anbauteile 17, welche mittels Schrauben seitlich an der Platte befestigt werden, verbreitern, wodurch die seitliche Abkipp-Auslöse-Kraft gegenüber der Torsions-Auslösekraft erhöht wird, falls erwünscht. Möglich wäre auch eine hier nicht dargestellte, variable Feinverstellung der Platten-Breite mittels Einstellschrauben.

Eine wie in Fig. 2 gezeigte Ausführung mit Achsstummel 2 und Platte 1 von derselben niedrigen Bauhöhe ist wünschenswert, da bekanntlich die Kontrolle über das Gerät desto mehr abnimmt, je höher die Fussposition liegt. Trotzdem sind leicht überhöhte Fussauflageflächen 29, welche deutlich über dem Oberrand der vertikalen Zentralborhung 27 liegen,ein Vorteil, weil damit der durch den Achsstummel beim Einrasten durch die vertikale Zentralbohrung gepresste Schnee, besonders wenn er ballig ist, zwischen Plattenoberseite und Schuhsohle besser entweichen kann.

In einer einfachen Version könnten die Sohlenhalter-Bügel 3 in seitlichen Löchern der Platte verschraubt sein, wie dies bei der Snowboard-Bindung, Marke Fritschi der Fall ist. Bevorzugt wird aber eine benützerfreundlichere Ausführung mit einer werkzeuglosen Schnellverstellung, wie in Fig. 1 und 3 dargestellt. Die hier gezeigte und beschriebene Ausführungsform ist kostengünstig, narrensicher und solid. Zur Längsverstellung eines Sohlenhalter-Bügels 3 braucht man nur das dazugehörende, umgekehrte U-Profil 6 nach oben zu klappen, wobei die daran angebrachte Verzahnung 8 aus der auf der Platten-Obersiete angebrachten Gegenverzahnung 8A ausrastet. Nun können Sohlenhalter-Bügel und U-Profil zusammen in die gewünschte Stellung verschoben werden und durch Herunterklappen des U-Profiles und durch Einrasten der Verzahnung in der Stellung fixiert werden. Da die Schuhsohle bei Fahrt auf das U-Profil Druck ausübt, kann der Sohlenhalter-Bügel nie ungewollt in eine andere Stellung rutschen. Trotzdem ist zu empfehlen, das U-Profil mit einem Einschnapp-Widerstand zu versehen, damit sich der Sohlenhalter-Bügel auch beim Transport und dergleichen nicht ungewollt von selbst verstellen kann. Der erhöhte, flache Oberteil des U-Profiles dient gleichzeitig auch als erhöhte Schuhauflagefläche 29. Die horizontal rechtwinklig abgebogenen Sohlenhalter-Bügel-Enden 3 sind verschiebbar in horizontalen Schlitzen 16, welche beidseitig an den Enden der Platte angebracht sind, gelagert. Unmittelbar am äusseren Rande dieser Schlitze führen die Bügel durch Bohrungen in den Seitenflanschen der U-Profile. Die Bügel dienen dem U-Profil somit gleichzeitig als Aufklapp-Scharnier und Halterung.

Die Durchmesser-Verteilung der vertikalen Zentralbohrung 27 der Platte 1 muss derart auf die Durchmesser-Verteilung des Achsstummels 2 abgestimmt sein, dass der Achsstummel die Platte im eingerasteten Zustand radial spielfrei führt, den Bewegungsablauf hingegen bei einer Abkipp-Auslösung nicht behindert. Vorzugsweise geschieht dies durch einen nach oben hin leicht konisch sich verjüngenden Durchmesser des Achsstummels sowie einen sich konisch vergrösserenden Durchmesser der zentralen Vertikalbohrung der Platte. Wenn diese konischen Veränderungen der Durchmesser ab halber Höhe erfolgen, ergibt sich bei flach eingerasteter Platte eine spielfreie Verbindung der beiden Teile.

Die beiden gegeneinander gerichteten Druckkolben 13 mit den dazugehörenden Schrauben-Druckfedern 12 und Schraubendruck-Einstellschrauben 11 sind platzsparend vollständig unterhalb dem Schuhsohlenbereich in horizontalen Bohrungen entlang der Mittellängsachse der Platte eingebaut, wo sie wasserdicht abgeschlossen und gut geschützt sind. Das Gewinde.für die Einstellschraube 11 führt nur so weit, dass die Druckfeder bei eingefederter Druckkolben-Position nicht blockiert. Die Druckfedern 12, Einstellschrauben 11 und Einstellfenster 5 mit Einstell-Skala sind derart aufeinander abgestimmt und kalibriert, dass die durch das Einstellfenster sichtbare Hinterkante der Einstellschraube im normal gebräuchlichen Einstellbereich im Bereich der Einstell-Skala des Einstellfensters bleibt.

Bei einer Ausführungsform für leichte Fahrer, wie Kinder, ist die Verwendung von nur einem Druckfeder-Zylinder möglich, wobei Gewicht und Kosten eingespart werden können. Diese einfachere Ausführungsform ist zeichnerisch nicht dargestellt.

Die im Kreisbogen in der Platte 1 angebrachten Löcher 7 können dazu verwendet werden, die Platte durch starre Verschraubung mit dem Gerät zu verbinden, wie dies bei vielen heute üblichen Bindungen der Fall ist. Diese starre Verbindungsmöglichkeit kann von Vorteil sein für spezielle Einsatz-Zwecke, wie extreme Freestyle-Manöver auf sehr kurzen Geräten, mit denen die Verletzungsgefahr systembedingt geringer ist. Dieselben Löcher 7 können aber auch dazu verwendet werden, anstelle der Sohlenhalter-Bügel 3 eine sogenannte Soft-Schnallen-Bindung 23 für die Verwendung mit Après-Skischuhen 22 mit der Platte zu verschrauben. Zudem helfen diese Löcher, das Platten-Gewicht zu reduzieren.

Eine weitere Möglichkeit, eine starre Verbindung zwischen Platte 1 und Gerät 10 herzustellen besteht darin, dass die Spiralfedern 12 durch hier nicht gezeigte starre, zylinderförmige Einsätze ersetzt werden. Wenn nun die Einstellschrauben 11 genügend angezogen sind, können die Druckkolben 13 nicht mehr zurückfedern, womit die Platte starr fixiert ist.

Fig. 10 zeigt eine bevorzugte Druckkolben-Version mit einer vorne angebrachten, allseits beweglichen Kugel aus widerstandsfähigem Material. Der tragende Hinterteil 25 umfasst die Kugel mit Hinterschnitt, sodass sie nicht herausfallen kann, wie dies bei einer Kugelschreiber-Spitze der Fall ist. Diese Kugel reduziert den Reibungs-Koeffizient enorm.

Fig. 7 zeigt den horizontalen Querschnitt auf halber Höhe einer Ausführungs-Form des Achsstummels 2A mit 2 separaten, übers Kreuz versetzten seitlichen Einbuchtungen 15. Bei dieser Ausführung lässt sich die Platte entweder in der sogenannten "Regular" oder "Goofy" Stellung, d.h. mit den Fussspitzen nach rechts oder links, ohne Ummontieren des Achsstummels einrasten.

Fig. 12 und 13 zeigen eine schematische Darstellung einer bevorzugten Ausführungsform der automatischen Bremseinrichtung mit zweiseitigem Bremshebel 30, Bremsbügel 31, Bremsbügel-Halterungen 32, schematische Darstellung der auf dem Gerät 10 montierten Bindungsplatte 1 mit Schuh 33. Sichtbar ist hier, dass der Bremsbügel bei angeschnalltem Schuh und bei eingerasteter Bindung durch den Schuhabsatz flach hinuntergedrückt ist, . sodass die Bremshebel seitlich oberhalb des Snowboard-Randes liegen, wo sie den Schnee nicht berühren können. Die Bremsbügel stehen unter Federspannung, welche die Bremshebel im freien Zustand, d.h. wenn der Schuh nicht angeschnallt ist,oder wenn die Platte mitsamt dem Schuh ausgeklinkt ist, in die Lage 30A bringen, bei welcher die Enden der Bremshebel derart unterhalb die Lauffläche reichen, dass das Gerät unverzüglich zum Antialten gezwungen wird. Bei der dargestellten Ausführung hat der Bremsbügel 31 eine ungefähr halbrunde Bogenform, mit Bogen-Zentrum in der Mitte der dazugehörenden Bindung. Bei dieser Bremsbügelform kann die Platte 1 in diversen Winkelstellungen zum Brett, und zwar sogar "Regular" oder "Goofy"; eingerastet werden, ohne dass der Brems-Mechanismus umgestellt werden muss. Zudem lässt sich bei dieser Bügelform die Platte mühelos einrasten ohne dass sich der Fahrer bücken und den Bremshebel manuell in die Betriebsstellung zurückbringt. Man führt dazu den Fuss mit der Sohlenlängsachse ungefähr parallel zur Gerätelängsachse über den Achsstummel 2, wobei der Schuhabsatz bereits über den Bremsbügel 31 zu liegen kommt. Beim nachfolgenden Einrasten durch Drehung legt sich der Bremsbügel automatisch flach. Anstelle der automatischen, durch den Schuhabsatz betätigten Bremshebel ist auch eine halbautomatische Ausführungsform möglich, bei welcher der Hebel annuell in die Normallage gebracht und eingerastet wird. Dabei trägt der Fahrer am Bein eine Leine, deren äusseres Ende mit dem Bremsbügel-Einrast-Mechanismus verbindbar ist. Löst sich beim Sturz der Fuss, so reisst die Leine den Bremsbügel-Einrast-Mechanismus auf, und der Bremshebel geht unverzüglich auf Bremsstellung. Eine solche Ausführungsform des Brems-Mechanismus könnte kompakter gebaut werden. Die für die Betätigung der Bremshebel notwendige Federkraft kann entweder von einer hier nicht dargestellten Zug-, Druck- oder Spiral-Feder erzeugt werden. Bevorzugterweise besitzt der Bremsbügel jedoch eine integrale Torsions-Federung, wie dies bei vielen heute üblichen Skibremsen der Fall ist. Diese integrale Torsions-Federung kann so funktionieren, dass beispielsweise die mittlere der drei Bremsbügel-Halterungen 32 auf dem Gerät 10 etwas weiter vorne montiert wird als die beiden Halterungen am Rand. Gleichzeitig ist der Bremsbügel derart geformt, dass die Bremsehbel im unbelasteten Zustand ungefähr senkrecht nach unten in der Bremsstellung ausgerichtet sind. Wird nun der Bremsbügel flach gedrückt, so ergibt sich eine interne Verspannung des Bügels aus Federstahldraht, welche bewirkt, dass beim Loslassen des Bügels die Bremshebel sofort in die Bremsstellung drehen.

Bei unzähligen Testfahrten, an welchen auch bekannte Weltcup-Fahrer mitgewirkt haben, hat sich gezeigt, dass die hier beschriebene Erfindung einer Platten-Auslösebindung für Wintersport-Geräte bestens funktioniert. Sowohl bei konventionellen, wie auch unüblichen Stürzen lösten sich die Füsse jeweils unverzüglich vom Gerät, sodass nie Verletzungen vorkamen. Auch die Fahrer, welche anfänglich skeptisch waren, und nicht an Auslöse-Bindungen für Snowboards glaubten, konnten von der Nützlichkeit überzeugt werden. Die Test-Personen lobten vor allem die einfache, narrensichere Konstruktion, welche sogar kompakter und leichter ist als gewisse Snowboard-Bindungen ohne Auslösefunktionen. Als Vorteil empfunden wir auch die Tatsache, dass der Benützer die Einstellhärte am besten selbst seinen Bedürfnissen entsprechend einstellt, wobei er die Auslösekraft immer auch selbst durch Hinauskippen oder Hinausdrehen des Fusses kontrollieren kann. Da bei gefährlichen Stürzen jeweils innerhalb Sekundenbruchteilen beide Bindungen auslösten, sind sich alle Tester einig, dass eine zwangsgesteuerte Simultan-Auslösung, wie früher oft verlangt, nicht notwendig und eher unerwünscht, da zu kompliziert und unzuverlässig, wäre. Im Zusammenhang mit dem automatischen Brems-Mechanismus ist die Benützerfreundlichkeit und die Sicherheit am grössten. So kann man beispielsweise nur mit den vorderen Fuss in der Bindung sicher zum Sessel- oder Skilift-Startplatz gehen. Schon während der Fahrt, oder bei der Bergankunft dreht man einfach den Fuss bis zum Einrasten in die Bindung ohne sich zu Bücken, und schon ist man startbereit.

Dank der durch diese Bindung gewährleistete Sicherheit wird eine weitere Widerstands-Barriere gegen Snowboards fallen und den Markt für diese neuen Geräte enorm beleben. Sporthändler brauchen keine Angst mehr zu haben vor möglichen Haftpflichtklagen von verletzten Kunden, und Eltern müssen keine Bedenken mehr haben, ihren Kindern ein Gerät anzuschaffen, wenn es mit der Platten-Sicherheitsbindung ausgerüstet ist.

Besitzer von mehreren Geräten, welche bisher grosse Geldauslagen hatten, um jedes Gerät mit kompletten Bindungen auszurüsten, können nun sparen, denn sie benötigen jetzt nur noch ein Paar Bindungsplatten, auch wenn sie eine Vielzahl von Geräten besitzen. Für jedes zusätzliche Gerät muss der Benützer nur einen Satz Grundplatten oder Achsstummel zu geringen Kosten anschaffen. Er hat dadurch Sicherheit und Komfort zu niedrigeren Kosten als bisher ohne Sicherheit. Mit ausgeklinkten Bindungsplatten können die Geräte sehr platzsparend, flach aufeinander geschichtet verstaut und transportiert werden. Währenddem früher mit montierten Schnallenbindungen lediglich ein einziges Gerät in einer Tragtasche verstaut werden konnte, können jetzt mit der erfindungsgemässen Platten-Auslösebindung ohne Weiteres bis zu 6 Geräte in eine normale Tragtasche verstaut werden, was Wettkämpfer bestimmt zu schätzen wissen.

Durch die zentrale Halterung der Platte auf dem Gerät gibt es keine Verspannung durch starre Schuhsohlen und auseinander liegende Bindungs-Verankerungen. Die Bindungsschrauben werden nicht nur dadurch weniger beansprucht, sondern auch infolge der Tatsache, dass die Auslösung erfolgt, bevor die Schraubenausreisskraft erreicht ist. Sollte eine der Bindungen trotzdem unerwartet ausreissen, so klinkt die zweite Bindung beim nachfolgenden Sturz immer aus, bevor zu hohe Kräfte auf Fuss oder Bein eine Verletzung bewirken können.

Durch diese zusätzliche Sicherheit können die Benützer noch gewagtere Manöver ausführen ohne Beinverletzungen befürchten zu müssen. Auch dies wird dem Sport zusätzlichen Auftrieb geben.

## Patentansprüche

1. Snowboard-Platten-Auslösebindung für Snowboards, mit einer mit einem Schuh verbindbaren und mit einem Kupplungs-Mechanismus versehenen, mobilen Platte, welche mit einer auf dem Snowboard montierbaren Verankerung verbindbar ist, diese Verbindung jedoch bei verletzungsträchtigen Kräften ausklinkt und den Fuss freigibt, wobei die Bindung einen einzigen, auf dem Snowboard in jeder gewünschten Winkelstellung starr montierbaren Achsstummel (2) von generell runder Umrissform aufweist, welcher mit seitlichen Einbuchtungen (15) zur Aufnahme von Einrastmitteln versehen ist und für die Platte (1) sowohl als zentrales Verankerungs-Element, wie auch als zentrale Dreh-, Schwenk- und Führungs-Achse für die allseitigen Rotations-, Kipp- und Hub-Bewegungen dient, ferner die Platte (1) mit seitlichen, die Breite der Sohle eines damit zu verbindenden Schuhs überragenden Verbreiterungen versehen ist, und in der Platte (1), vollständig unterhalb ihrer Oberseite, Mittel für das Einrasten, Festhalten und Ausklinken am Achsstummel (2) vorgesehen sind, bestehend aus mindestens einer bezüglich Federkraft einstellbaren Druckfeder (12) mit zur Platten-Mitte hin gerichtetem, in eine durchgehende vertikale Zentralbohrung (27) der Platte hineinragendem Druckkolben (13), wobei bei eingerasteter Stellung der Platte (1) der Achsstummel (2) radial spielfrei von der vertikalen Zentralbohrung (27) umfasst wird und jeder Druckkolben (13) in einer seitlichen Einbuchtung (15) eingebettet ist, deren Konturen allseitig vom Grund zur Oberkante schräg ansteigend verlaufen, derart, dass die Platte bei normaler Benützung stabil in der gewünschten Stellung mit dem Gerät verbunden ist, jedoch bei Überschreiten von vorbestimmten äusseren Kräften in sämtlichen, normalerweise vorkommenden Dreh-, Kipp- und Hub-Richtungen unverzüglich ausklinkt, indem zwangsweise der bzw. die Druckkolben über die schräg ansteigenden Konturen der Einbuchtungen im Achsstummel vom Zentrum weg gegen die sich komprimierenden Federn verschoben werden.

2. Snowboard-Platten-Auslösebindung nach Patentanspruch 1, dadurch gekennzeichnet, dass der Achsstummel (2) neben den seitlichen Einbuchtungen (15) am Aussenrand als Einrasthilfen segmentförmige Aussparungen (10) aufweist.

3. Snowboard-Platten-Auslösebindung nach einem der Patentansprüche 1 oder 2, dadurch gekennzeichnet, dass der Achsstummel (2) mit dem Gerät (10) über eine auf dem Gerät starr montierbare Grundplatte (14) mittels einer vertikal durch den Achsstummel führenden und in der Grundplatte durch Gewinde verankerbaren Schnellverschluss-Zentralschraube (9) in jeder gewünschten Winkelstellung zum Gerät stabil verbindbar ist, und dass die Kontaktflächen zwischen Achsstummel und Grundplatte mit einer gegenseitig ineinandergreifenden Verzahnung versehen sind.

4. Snowboard-Platten-Auslösebindung für Snowboards, nach einem der Patentansprüche 1 bis 3, dadurch gekennzeichnet, dass die Platte (1) in der Breite verstellbar ist.

5. Snowboard-Platten-Auslösebindung nach Patentanspruch 1, dadurch gekennzeichnet, dass die Platte (1) mit zwei separaten, gegeneinander gerichteten, horizontal entlang der Platten-Mittel-Längsachse eingebauten Druckfedern (12) und Druckkolben (13) versehen ist.

6. Snowboard-Platten-Auslösebindung nach Patentanspruch 1, dadurch gekennzeichnet, dass jeder Druckkolben (13) am vorderen Stirnende mit je einer frei rotierbaren Kugel (24) aus abrieb- und druckfestem Material versehen ist.

7. Snowboard-Platten-Auslösebindung nach Patentanspruch 1, dadurch gekennzeichnet, dass die Platte (1) wahlweise sowohl mit Sohlenhalter-Bügeln (3), passend für Skistiefel mit normierten Sohlen, oder mit einer sogenannten Schalen-Bindung, versehen mit Schnallenverschluss, geeignet für Berg- und Après-Skischuhe, ausrüstbar ist.

8. Snowboard-Platten-Auslösebindung nach Patentanspruch 1, mit Sohlenhalter-Bügel (3) für Skistiefel mit normierten Sohlen, dadurch gekennzeichnet, dass die Seitenflanken der Platten-Enden mit horizontalen Schlitzen (16) versehen sind, in welchen die horizontal abgewinkelten Enden der Sohlenhalter-Bügel (3) in der Länge verschiebbar angeordnet sind und durch Öffnungen im Vorderteil der seitlichen Schenkel der über die Ränder der Platten-Enden passenden, umgekehrt U-förmigen Profile (6) geführt sind, welche unter ihrem horizontalen Teil mindestens eine Verzahnung (8) aufweisen, welche in einer dazu passenden, auf der Platte angebrachten Gegenverzahnung (8A) durch Hochklappen, Verschieben und Hinunterdrücken in den zur verwendeten Schuhsohlenlänge passenden Position einrastbar ist.

9. Snowboard-Platten-Auslösebindung nach Patentanspruch 1, für Snowboards, dadurch gekennzeichnet, dass die Unterseite der Platte (1) zu mindestens einer Seite hin sich verjüngende Abschrägungen aufweist, und dass sich die Bindungs-Platte dadurch seitlich innerhalb eines begrenzten Bereiches um die Längsachse der Druckkolben (13) gegenüber der Oberfläche des Gerätes (10) schwenken lässt, um eine bessere Fussposition zu ermöglichen.

## Claims

1. A plate-type release binding for snowboards, equipped with a mobile plate having attachment means for a boot and a coupling mechanism connectable with an anchoring device attachable onto the snowboard and releasable from it before injury-inducing forces are reached, whereby the binding is equipped with a single central hub (2) of principally circular outline containing recesses (15) along its periphery for the connection with engagement devices, said hub being firmly mountable onto the snowboard in any desirable angle position and serving at the same time as a central anchoring element as well as a central rotational, pivoting and guiding axle for the multi-directional turning, tilting and lifting movements of the plate (1) and, said plate (1) being provided with enlargements along its sides that exceed the width of the boot soles to be connected with it, and with devices for the engangement, holding and disengagement from the hub (2), at least consisting of a pressure spring with adjustable spring pressure (12) with a pressure piston (13) pointing towards the center of the plate and protruding into a vertical, through-going center-bore (27) of the plate, whereby the hub (2) is surrounded by the vertical central bore (27) without any radial play when the plate is engaged and each pressure piston (13) is lodged in a lateral recess (15), whose contours run at a widening angle from the narrow bottom upwards to its rim, so that the plate is connected tightly with the device in the desired position under normal use, but will immediately release upon exceeding the desired pre-set forces in any of the normally occuring torsion, pivoting and lifting forces in any dirction by forcing the pressure pistons to move away from the center by the sloped contours of the recesses in the hub against the compressing springs.

2. A plate-type release binding for snowboards, as defined in claim 1, wherein the hub (2) is equipped with segment-shaped cut-outs (10) next to the recesses (15) along the hub's outline for easier entry.

3. A plate-type release binding for snowboards, as defined in claim 1 or 2, wherein the hub (12) is firmly connectable in any desirable angle position with the device via a base plate (14) which is firmly mountable thereupon by means of a single vertical quick-attachment central screw (9) and wherein the contact surfaces of the hub and the base plate are equipped with mutually corresponding cogs.

4. Plate-type relaease binding for snowboards, as defined in one of claims 1 to 3, wherein the width of the plate (1) is adjustable.

5. Plate-type release binding for snowboards, as defined in claim 1, wherein the plate (1) is equipped with two separate pressure springs (12) and pressure pistons (13), positioned horizontally along the longitudinal center-axis of the plate in opposing direction.

6. Plate-type release binding for snowboards, as defined in claim 1, wherein each pressure piston (13) is equipped with a freely rotating bell (24) made from abrasion resistent and pressure-proof material.

7. Plate-type release binding for snowboards, as defined in claim 1, wherein the plate (1) is designed in such a way that it can either be used in combination with sole bail attachment devices for ski-type boots with standard sole ends, or in combination with a so-called freestyle buckle binding for hiking or after-ski type boots.

8. Plate-type release binding for snowboards, as defined in claim 1, with sole bails (3) for ski boots with standardized sole-ends, wherein the side flanges of the plate-ends are equipped with horizontal grooves (17), in which the horizontally angled-off bottom-ends of the sole-bails are anchored in longitudinally adjustable fashion, said sole-bail bottom-ends passing through openings in the side-flanges of inverted U-shaped brackets with counter-teeth (8A) that are engageable in teeth (8) on top of the plate for adjustment of the binding to the boot sole length by lifting the top of the bracket, shifting it to the desired location and locking it there by lowering until the teeth engage.

9. Plate-type release binding for snowboards, as defined in claim 1, wherein the underside of the plate (1) is beveled at least from the center towards one side, permitting the binding plate to pivot within a limited range sideways around the longitudinal axis of the pressure piston (13) in relation to the top surface of the device (10) for obtaining an improved foot position.

## Revendications

1. Fixation de snowboard à plaque déclenchable, comportant une plaque mobile équippée d'un mécanisme d'accouplement et connectable avec un soulier, la plaque pouvant être connectée avec un ancrage pouvant être monté sur le snowboard, cette connection étant cependant interrompue lorsque des forces pouvant causer des blessures apparaissent pour ainsi libérer le pied, la fixation présentant un tourillon (2) unique de forme générale cylindrique pouvant être monté fixe dans toute position angulaire sur le snowboard, le tourillon présentant des creux (15) latérales destinés à recevoir des moyens de verrouillage et servant pour la plaque (1) d'élément d'ancrage central ainsi que d'axe de rotation, de pivotement et de guidage pour les mouvements omni-directionnels de rotation, de basculement et de levée, la plaque (1) présentant en outre des élargissements latérales allant au-delà de la largeur de la semelle d'un soulier qui est à connecter avec la plaque, et des moyens arrangées complètement en-dessous de sa face supérieure pour permettre l'encliquetage, le verrouillage et le déverrouillage sur le tourillon (2), comprenant au moins un ressort de compression (12) avec une force de ressort réglable avec un piston de pression (13) dirigé vers le centre de la plaque et s'étendant dans un alésage central vertical (27) de la plaque, le tourillon (2) dans la position verrouillée de la plaque (1) étant embrassée sans jeu par l'alésage central vertical et chaque piston de pression (13) étant engagé dans un des creux latéraux (15) dont les contours s'étendent obliquement en progression de la base jusqu'à l'arrête supérieure de manière à ce que la plaque lors d'une utilisation normale reste connectée stable avec le snowboard dans la position désirée mais sera immédiatement déverrouillée lorsque des forces extérieures prédéterminées sont dépassées dans toutes les directions de rotation, de basculement et de levée pouvant apparaître normalement, par le déplacement positif du ou des pistons de pression le long du contour oblique progressif des creux dans le tourillon en s'éloignant du centre contre les ressorts qui se compriment.

2. Fixation de snowboard à plaque déclenchable selon la revendication 1, caractérisée en ce que le tourillon (2) présente à part lesdits creux latéraux (15) des évidements (10) de forme de ségments sur son bord extérieur servant de moyens auxiliaire de verrouillage.

3. Fixation de snowboard à plaque déclenchable, selon l'une des revendications 1 ou 2, caractérisée en ce que le tourillon (2) peut être stablement fixé sur le snowboard dans toute position angulaire désirée par l'intermédiaire d'une plaque de base (14) qui peut être montée fixe sur le snowboard au moyen d'une vis centrale (9) formant une fermeture rapide pouvant être vissée dans la plaque de base et traversant verticalement le tourillon, et en ce que les surfaces de contact entre le tourillon et la plaque de base présentant des dentures s'engrenant réciproquement.

4. Fixation de snowboard à plaque déclenchable selon l'une des revendications 1 à 3, caractérisée en ce que la largeur de la plaque (1) est réglable.

5. Fixation de snowboard à plaque déclenchable, selon la revendication 1, caractérisée en ce que la plaque (1) présente deux ressorts à compression (12) et deux pistons de pression (13) séparés se dirigeant l'un en direction de l'autre horizontalement le long de l'axe longitudinale médiane de la plaque.

6. Fixation de snowboard à plaque déclenchable selon la revendication 1, caractérisée en ce que chaque piston à pression (13) est muni sur sa face frontale d'une bille librement rotative (24) en un matériau résistant à l'usure et à la compression.

7. Fixation de snowboard à plaque déclenchable selon la revendication 1, caractérisée en ce que la plaque peut être équippée à choix soit avec des étriers de fixation de semelles (3), convenant pour les souliers de skis avec semelles standardisées, soit avec une fixation à coques avec fermetures à boucles, convenant pour des souliers de montagne ou d'après-ski.

8. Fixation de snowboard à plaque déclenchable, selon la revendication 1, avec des étriers de fixation (3) pour souliers de skis avec semelles standardisées, caractérisée en ce que les flancs latéraux des extrémités de la plaque présentent des fentes (16) horizontales dans lesquelles sont disposées, mobiles longitudinalement, les extrémités coudées horizontalement des étriers de fixation (3) et passant à travers des ouvertures dans la partie avant des ailes latérales des profilés en U-renversé (6) montés et guidés par les bordes des extrémités de la plaque, ces profilés présentant sous leur partie horizontale au moins une denture (8) qui peut encliqueter, en étant levée, déplacée et abaissée à nouveau, dans une contre-denture (8A) correspondante sur la face supérieure de la plaque.

9. Fixation de snowboard à plaque déclenchable selon la revendication 1, caractérisée en ce que la face inférieure de la plaque (1) présente des chanfreins se rétrécissant au moins vers un côté et en ce que la plaque de la fixation, grâce à cette construction, peut être pivoté latéralement dans une mesure limitée relativement par rapport à la surface du snowboard autour de l'axe longitudinale des pistons à pression (13), pour ainsi permettre l'obtention d'une meilleure position du pied.
